# EUROPÄISCHE PATENTSCHRIFT

(11) **EP 0 243 874 B1**
(45) Veröffentlichungstag und Bekanntmachung des Hinweises auf die Patenterteilung: **29.05.1991**
(21) Anmeldenummer: 87105933.3
(22) Anmeldetag: 23.04.1987
(51) Int. Cl.: F02M 59/20, F01L 1/34

(54) **Verstelleinrichtung für Förderbeginn und Steuerzeiten einer Brennkraftmaschine**
Control device for the fuel delivery and injection timing of an internal-combustion engine
Dispositif de commande du début et de la durée d'injection du combustible pour un moteur à combustion interne

(30) Priorität: 26.04.1986 DE 3614281
(43) Veröffentlichungstag der Anmeldung: 04.11.1987
(73) Patentinhaber: Klöckner-Humboldt-Deutz Aktiengesellschaft, 51149 Köln (DE)
(72) Erfinder: Altdorf, Joachim, D-5000 Köln 90 (DE)

(56) Entgegenhaltungen:
- FR-A- 680 396
- FR-A- 1 342 703
- GB-A- 446 722
- GB-A- 637 325
- GB-A- 678 026
- GB-A- 2 161 545
- US-A- 3 040 723
- PATENT ABSTRACTS OF JAPAN vol. 9, no. 7 (M-350)(1730) 12 Januar 1985, & JP-A-59 158305 (MAZDA) 07 September 1984,

## Beschreibung

Die Erfindung betrifft eine Verstelleinrichtung gemäß Oberbegriff des Anspruchs 1.

Aus der GB-B-1 328 096 ist eine Förderbeginnverstelleinrichtung für eine Reiheneinspritzpumpe einer Brennkraftmaschine bekannt, die in das Gehäuse der Reiheneinspritzpumpe integriert ist. Dabei wird ein Stößel, der zwischen Stößelstange und in die Reiheneinspritzpumpe integrierte Nockenwelle angeordnet ist, von einer Vorrichtung, die über zwei exzentrisch gelagerte Verstellstifte verstellbar ist, zur Verstellung des Förderbeginns tangential zu der Nockenwelle bewegt. Dabei ist zur räumlichen Aufnahme der Verstellvorrichtung eine zusätzliche Bauhöhe der Reiheneinspritzpumpe erforderlich. Weiterhin müssen die mit der Verstelleinrichtung zusammenwirkenden exzentrisch gelagerten Verstellstifte vollkommen baugleich gefertigt werden und müssen zu einer störungsfreien Funktion genau zueinander ausgerichtet sein. Zudem ist es erforderlich, die Verstellstifte mit geeigneten Zwischenhebeln zu versehen, die eine auf einen Verstellstift ausgeübte Drehbewegung auf den zweiten Verstellstift übertragen. Es ist auch notwendig für die Verstellstifte geeignete Lagerungen in dem Gehäuse der Reiheneinspritzpumpe vorzusehen.

Eine gattungsgemäße Förderbeginnverstellvorrichtung ist aus der GB-A 2 161 545 bekannt. Diese Förderbeginnverstellvorrichtung weist quer zur Bewegungsrichtung des Stößels einen Tragkörper auf, in dem in einer achsparallel zur Stößelbewegungsrichtung angeordneten Bohrung der Stößel bewegbar gelagert ist. Diese Verstellvorrichtung erfordert hohen Bauaufwand infolge der zusätzlichen Aufnahmebohrungen für den Tragkörper. Zudem ist die Verstellgenauigkeit beschränkt, da kleine Verschiebungen des Tragkörpers große Förderbeginnverstellungen bewirken.

Aufgabe der Erfindung ist es, eine Verstelleinrichtung, mit der ein Stößel, der von einem auf einer Welle angeordneten Nocken radial zu der Welle bewegbar ist, tangential zu der Welle verschiebbar ist, bereitzustellen, wobei die Verstelleinrichtung mechanisch einfach aufgebaut ist sowie raumsparend und problemlos in eine Brennkraftmaschine einbaubar ist, sowie eine genaue Förderbeginnverstellung ermöglicht.

Diese Aufgabe wird durch die kennzeichenden Merkmale des Anspruchs 1 gelöst. Dadurch, daß die Verstelleinrichtung einen Tragkörper aufweist, der unter einem spitzen Winkel zu der von dem Nocken hervorgerufenen radialen Bewegungsrichtung des Stößels in einem ortsfesten Gehäuse verschiebbar gelagert ist und an den Tragkörper in wellenseitiger axialer Verlängerung des Tragkörpers ein Fortsatz angeordnet ist, der die Welle sowie den Nocken tangential einseitig in einem Teilabschnitt berührungsfrei überdeckt, ist eine mechanisch einfach aufgebaute und problemlos sowie raumsparend einbaubare Verstelleinrichtung bereitgestellt. Die zur Führung des Stößels ohnehin notwendige Bohrung in dem Gehäuse beispielsweise einer Brennkraftmaschine kann schon während der Gehäuseproduktion ohne zusätzlichen Aufwand entsprechend den durch den Einbau der erfindungsgemäßen Verstelleinrichtung geändert gegebenen Erfordernissen gefertigt werden. Ebenso ist es ohne Schwierigkeiten möglich eine bereits fertige Brennkraftmaschine bei Bedarf nachträglich mit der entsprechenden Bohrung zu versehen, da die bereits vorhandene Bohrung nur unter dem entsprechenden Winkel aufgebohrt werden muß. Die im wesentlichen aus dem Tragkörper bestehende Verstelleinrichtung stellt ebenfalls keine besonderen fertigungstechnischen Anforderungen und kann in einfacher Wiese als normales Serienteil gefertigt werden. Zudem ist die Förderbeginnverstellgenauigkeit hoch, da durch die Anordnung des Tragkörpers in einem spitzen Winkel zu der Bewegungsrichtung des Stößels ein entsprechendes Übersetzungsverhältnis der Bewegungen eingestellt ist.

Der Fortsatz weist gemäß einer Weiterbildung in dem von dem Tragkörper wegweisenden Endbereich eine Ausnehmung auf, in die eine quer zu dem Fortsatz angeordnete Betätigungswelle mit einer Nase eingreift, wobei die Nase in dem mit der Ausnehmung zusammenwirkenden Bereich eine Oberflächenkontur aufweist, die eine spielfreie Kontaktfläche in einem vorgegebenen Drehbereich zu der Ausnehmung herstellt. Durch diese Ausbildung ist eine einfache Vorrichtung zur axialen Verstellung von einem oder mehreren Tragkörpern gegeben. Die Betätigungswelle ist achsparallel zu der Nockenwelle in geeigneten Lagervorrichtungen gelagert. Dazu bieten sich die ohnehin vorhandenen Lagerböcke der Nockenwelle an, in die nur eine zusätzliche Bohrung eingebracht werden muß.

Die Betätigungswelle wird nun ihrerseits über einen entsprechenden Hebel, an dem ein Verstellkolben angelenkt ist, verdreht. Der Verstellkolben kann beispielsweise bei Verwendung der Verstelleinrichtung als Förderbeginnverstellvorrichtung für ein Einspritzpumpenelement einer Brennkraftmaschine von den bekannten Anpassungsgruppen wie z.B. lastabhängige Förderbeginn- oder ladedruckabhängige Förderbeginn- Anpassungsgruppe verstellt werden. Dabei kann auf im Handel befindliche Serienteile wie sie beispielsweise bei Verteilereinspritzpumpen verwendet werden, zurückgegriffen werden. Weiterhin ist es erfindungsgemäß möglich, die Steuerung des Verstellkolbens von einer zentralen Steuerungselektronik zu steuern. Diese zuvor genannten Steuerungselektronik zu steuern. Diese zuvor genannten Steuerungsmöglichkeiten sind sinngemäß bei einer Verwendung der Verstelleinrichtung zur Änderung der Steuerzeiten des Ventiltriebs einer Brennkraftmaschine übertragbar.

Die erfindungsgemäße Verstelleinrichtung ist insbesondere bei in das Brennkraftmaschinengehäuse direkt eingesetzten einzelnen Einspritzpumpenelementen anwendbar. Die Verstelleinrichtung ist aber auch dafür vorgesehen, In Reiheneinspritzpumpen eingebaut zu werden.

Um die Verstelleinrichtung und insbesondere den Stößel gegen Verdrehung zu sichern, sind beide Bauteile durch Stifte, die in entsprechende Nuten des Gehäuses bzw. des Tragkörpers eingreifen, gesichert.

Wie schon zuvor beschrieben wurde, läßt sich die erfindungsgemäße Verstelleinrichtung sowohl zur Förderbeginnverstellung der Einspritzpumpenelemente einer Brennkraftmaschine als auch zur änderung der Ventilsteuerzeiten verwenden. Je nach Anwendungsfall werden sowohl die Einlaß- bzw. Auslaßventile alleine oder zusammen aber entsprechende Verstelleinrichtungen verstellt.

Weitere Merkmale und Vorteile der Erfindung sind aus der folgenden Zeichnungsbeschreibung zu entnehmen, in der ein Ausführungsbeispiel der Erfindung beschrieben ist. In dem Gehäuse 1 einer Brennkraftmaschine ist eine zentrale als Nockenwelle dienende Welle 2 angeordnet, die über nebeneinander angeordnete Nocken 3 die Gaswechselventile und die Einspritzpumpenelemente 29 der Brennkraftmaschine betätigt. Ein Einspritzpumpenelement 29 ist auf einem Flansch 4 des Gehäuses 1 befestigt. Der Flansch 4 ist rechtwinkelig zu einer Verbindungslinie 5 zu der Nockenwelle 2 angeordnet. In den Flansch 4 ist eine Öffnung 6 eingearbeitet, durch die eine Stößelstange 7 eines Einspritzpumpenelementes 29 hindurchgeführt ist. Die Stößelstange 7 endet nockenwellenseitig in eine Platte 8, auf der sich eine zu dem Einspritzpumpenelement 28 hinweisende Feder 9 abstützt. Zwischen der Stößelstange 7 und der Nockenwelle 2 ist ein Stößel 10 in axialer Verlängerung der Verbindungslinie 5 angeordnet.

Der Stößel 10 weist stößelstangenseitig eine Fläche 11 auf, die parallel zu der Platte 8 angeordnet ist, und auf der sich die Platte 8 abstützt. Der Abstand a und b zwischen dem Außendurchmesser der Platte 8 und dem Innendurchmesser eines kreisringförmigen Fortsatzes 12 der Fläche 11 ist so bemessen, daß er über den gesamten tangentialen Verstellbereich des Stößels 10 nicht Null wird.

Auf der zu der Nockenwelle 2 weisenden Seite der Fläche 11 ist ebenfalls ein kreisringförmiger Fortsatz 12 a vorhanden. In diesen kreisringförmigen Fortsatz 12 a sind achsparallel zu der Nockenwelle 2 zwei Bohrungen eingearbeitet, in die eine Welle 13 eingesetzt ist, auf der innerhalb des kreisringförmigen Fortsatzes ein Laufrad 14 gelagert ist. Dieses achsparallel zu der Nockenwelle 2 ausgerichtete Laufrad 14 läuft auf dem radialen Umfang der Nockenwelle 2 bzw. des Nockens 3 ab und bewegt entsprechend der Oberflächenkontur der Nockenwelle 2 bzw. des Nockens 3 den Stößel 10 und entsprechend die Stößelstange 7 entlang der Verbindungslinie 5.

Geführt ist der Stößel 10 in einem Tragkörper 15, der in einer Ausnehmung 16 des Gehäuses 1 angeordnet ist. Dabei ist die Bewegungsrichtung des Tragkörpers 15, die durch dessen Mittellinie 17 darstellbar ist, um einen Winkel α zu der Verbindungslinie 5 geneigt. In den Tragkörper 15 ist eine zu der Verbindungslinie 5 achsparallele Bohrung 18 eingearbeitet, die dem Außendurchmesser der Stößels 10 entspricht. Der Tragkörper 15 weist weiterhin eine radiale Bohrung 19 auf, in die ein Stift 20 eingepreßt ist. Der Stift 20 greift mit seinem aus der Bohrung 19 herausragenden Ende in eine Nut 21, die achsparallel zu der Mittellinite 17 in die Ausnehmung 16 des Gehäuses 1 eingearbeitet ist. Durch diese Vorrichtung ist der Tragkörper 15 vor einer Verdrehung gegenüber dem Gehäuse 1 gesichert und kann nur in axialer Richtung entlang der Mittellinie 17 bewegt werden. Bei dieser Drehsicherrungsform ist der Tragkörper 15 vorzugsweise als zylindriges Bauteil gefertigt. Anstelle der Drehsicherungsform mittels Stift 20 und Nut 21 ist es auch erfindungsgemäß möglich, den als zylindriges Bauteil gefertigten Tragkörper 15 mittels Gleitstegen 30, die sich beidseitig eines Nockens 3 auf dem Grundkreis der Nockenwelle 2 abstützen, gegen Verdrehung zu sichern. Weicht die Außenkontur des Tragkörpers von einer Kreisform ab - beispielsweise bei einer rechteckigen Außenkontur -, so kann auf eine Drehsicherung verzichtet werden, da dann der Tragkörper verdrehsicher in einer entsprechend ausgebildeten Ausnehmung 16 geführt ist. In den Stößel 10 ist im Bereich der Fläche 11 eine radiale Sacklochbohrung 22 eingearbeitet, in die ebenfalls ein Stift 23 eingesetzt ist. Der Stift 23 ragt mit seinem aus der Sacklochbohrung 22 hervorragenden Ende in eine Nut 24, die in die Ausnehmung 16 des Tragkörpers 15 achsparallel zu der Verbindungslinie 5 eingearbeitet ist. Somit ist auch der Stößel 10 vor einer Verdrehung gegenüber dem Tragkörper 15 und gegenüber dem Gehäuse 1 gesichert.

Axial in Richtung der Mittellinie 17 bewegt wird der Tragkörper 15 von einer Betätigungswelle 25, die mit einer Nase 26 in eine Ausnehmung 27 eingreift, die in einen Fortsatz 28 des Tragkörpers 15 eingelassen ist. Dabei ist die Betätigungswelle 25 achsparallel zu der Nockenwelle 2 angeordnet und mit zumindest einem Hebel versehen, von dem die Betätigungswelle 25 um vorgegebene Winkelbereiche drehbar ist. Diese Drehung wird von einem nicht dargestellten Verstellkolben vorgenommen, der beispielsweise hydraulisch von dem steuerbaren Kraftstoffdruck verstellbar ist.

Wird die Betätigungswelle 25 beispielsweise in Pfeilrichtung linksherum gedreht, so wird der Tragkörper 15 in Richtung auf den Flansch 4 verschoben. Dadurch, daß Tragkörper unter einem Winkel α zu dem Stößel 10 in dem Gehäuse 1 angeordnet ist, wird der Stößel 10 so verschoben, daß sich der Abstand b verkleinert und der Abstand a vergrößert. Dreht sich zugleich die Nochenwelle 2 beispielsweise in der dargestellten Pfeilrichtung, bedeutet eine derartige Verstellung des Stößels 10 eine Verschiebung des Förderbeginns in Richtung "früh". Eine gegen den Pfeil gerichtete Bewegung der Betätigungswelle 25 würde demgemäß bei unveränderter Nockenwellendrehrichtung eine Verschiebung des Förderbeginns in Richtung "spät" bewirken.

## Patentansprüche

1. Verstelleinrichtung, mit der ein Stößel (10), der von einem auf einer Welle (2) angeordneten Nocken (3) radial zu der Welle (2) bewegbar ist, tangential zu der Welle (2) verschiebbar ist, wobei die Verstelleinrichtung einen Tragkörper (15) aufweist, und eine in dem Tragkörper (15) angebrachte Bohrung (18) achsparallel zu der Bewegungsrichtung (5) des Stößels (10) angeordnet ist und den Stößel (10) umfaßt sowie an dem Tragkörper (15) ein Fortsatz (28) befestigt ist, mit dem der Tragkörper (15) in Winkel (α) zu der vom Nocken (3) hervorgerufenen Bewegungsrichtung des Stößels (10) in einem orts: festen Gehäuse (1) verschienbbar ist, wobei in dem Fortsatz (28) eine Betätigungswelle (25) eingreift, die quer zu dem Fortsatz (28) angeordnet ist, dadurch gekennzeichnet, daß der Tragkörper unter einem spitzen Winkel (α) zu der von dem Nocken (3) hervorgerufenen radialen Bewegungsrichtung des Stößels (10) verschiebbar ist und daß der Fortsatz (28) in wellenseitiger axialer Verlängerung des Tragkörpers (15) angeordnet ist und die Welle (2) und den Nocken (3) tangential einseitig in einem Teilabschnitt berührungsfrei überdeckt.

2. Verstelleinrichtung der Anspruch 1, dadurch gekennzeichnet, daß in dem Fortsatz (28) in dem von dem Tragkörper (15) wegweisenden Endbereich eine Ausnehmung (27) eingearbeitet ist, in die die Betätigungswelle (25) mit einer Nase (26) eingreift, wobei die Nase (26) in dem mit der Ausnehmung (27) zusammenwirkenden Bereich eine Oberflächenkontur aufweist, die eine spielfreie Kontaktfläche in einem vorgegebenen Drehbereich zu der Ausnehmung (27) herstellt.

3. Verstelleinrichtung nach Anspruch 1 oder 2, dadurch gekennzeichnet, daß in den Tragkörper (15) eine Bohrung (19) eingearbeitet ist, in die ein Stift (20) eingesetzt ist, der in einer in dem Gehäuse (1) eingearbeiteten Nut (21) geführt ist.

4. Verstelleinrichtung nach einem der Ansprüche 1 bis 3, dadurch gekennzeichnet, daß in den Stößel (10) eine Sacklochbohrung (22) eingearbeitet ist, in die ein Stift (23) eingesetzt ist, der in einer in der Bohrung (18) des Tragkörpers (15) eingearbeiteten Längsnut (24) geführt ist.

5. Verstelleinrichtung nach einem der Ansprüche 1 bis 4, dadurch gekennzeichnet, daß die Verstelleinrichtung zur Förderbeginnverstellung zumindest eines Kraftstoff- Einspritzpumpenelementes (29) einer Brennkraftmaschine dient.

6. Verstelleinrichtung nach einem der Ansprüche 1 bis 5, dadurch gekennzeichnet, die Verstelleinrichtung zur Änderung der Steuerzeiten von Gaswechselventilen einer Brennkraftmaschine dient.

## Claims

1. An adjusting device with which a ram (10), which is movable by a cam (3) arranged on a shaft (2) radially of the shaft (2), is displaceable tangentially of the shaft (2), the adjusting device comprising a carrier body (15), and a bore (18) provided in the carrier body (15) being arranged axially parallel with the direction (5) of movement of the ram (10) and so as to embrace the ram (10), and an extension piece (28) being secured on the carrier body (15), with which extension piece the carrier body (15) is displaceable by the angle (α) to the direction of movement of the ram (10), caused by the cam (3), in a non-displaceable housing (1), while in the extension piece (28) there engages an actuating shaft (25) which is arranged transversely of the extension piece (28), characterised in that the carrier body is displaceable by an acute angle (α) to the radial direction of movement of the ram (10) caused by the cam (3), and in that the extension piece (28) is arranged in axial extension on the shaft side of the carrier body (15) and contactlessly overlaps the shaft (2) and the cam (3) tangentially on one side in a partial section.

2. An adjusting device according to Claim 1, characterised in that an aperture (27) is machined in the extension piece (28) in the end region facing away from the carrier body (15), in which aperture the actuating shaft (25) engages with a nose (26), the nose (26) having in the region co-operating with the aperture (27) a surface contour which produces a play-free contact surface in a predetermined region of rotation in relation to the aperture (27).

3. An adjusting device according to Claim 1 or 2, characterised in that, in the carrier body (15),a bore (19) is machined into which is inserted a pin (20) which is guided in a groove (21) machined in the housing (1).

4. An adjusting device according to any one of Claims 1 to 3, characterised in that a blind bore (22) is machined in the ram (10), into which bore is inserted a pin (23) which is guided in a longitudinal groove (24) machined in the bore (18) of the carrier body (15).

5. An adjusting device according to any one of Claims 1 to 4, characterised in that the adjusting device serves for the adjustment of commencement of delivery of at least one fuel injection pump element (29) of an internal combustion engine.

6. An adjusting device according to any one of Claims 1 to 5, characterised in that the adjusting device serves for the variation of the control times of gas exchange valves of an internal combustion engine.

## Revendications

1. Dispositif de commande, grâce auquel un poussoir (10), qui peut être déplacé radialement par rapport à un arbre (2) par une came (3) disposée sur cet arbre (2), est susceptible d'être déplacé tangentiellement par rapport à cet arbre (2), ce dispositif de commande comportant une structure porteuse (15) dans laquelle il est prévu un alésage (18) dont l'axe est parallèle à la direction de déplacement (5) du poussoir (10), et qui entoure ce poussoir (10), tandis que sur la structure porteuse (15) est fixé un prolongement (28) grâce auquel cette structure porteuse (15) est susceptible d'être déplacée dans un carter fixe (1) selon un angle (α) par rapport à la direction de déplacement du poussoir (10) sous l'action de la came (3), un arbre de manoeuvre (25) disposé transversalement par rapport à l'appendice (28) venant en prise sur cet appendice (28), dispositif de commande caractérisé en ce que la structure porteuse est susceptible d'être déplacée sous un angle aigu (α) par rapport à la direction du déplacement radial du poussoir (10) sous l'action de la came (3), tandis que le prolongement (28) est disposé sur une prolongation axiale côté arbre de la structure porteuse (15) et recouvre d'un côté tangentiellement, sans les toucher, l'arbre (2) et la came (3) sur un tronçon partiel.

2. Dispositif de commande selon la revendication 1, caractérisé en ce que dans la zone d'extrémité, éloignée de la structure porteuse (15), du prolongement (28), est usiné un évidement (27) dans lequel vient en prise par un ergot (26) l'arbre de manoeuvre (25), l'ergot (26) comportant dans sa zone coopérant avec l'évidement (27) un contour superficiel qui, dans une étendue de rotation prédéfinie, établit une surface de contact sans jeu avec l'évidement (27).

3. Dispositif de commande selon la revendication 1 ou la revendication 2, caractérisé en ce que dans la structure porteuse (15) est usiné un perçage (19), dans lequel est mise en place une broche (20) qui est guidée dans une gorge (21) usinée dans le carter (1).

4. Dispositif de commande selon une des revendications 1 à 3, caractérisé en ce que dans le poussoir (10) est usiné un trou borgne (22) dans lequel est mis en place une broche (23) qui est guidée dans une gorge longitudinale (24) usinée dans l'alésage (18) de la structure porteuse (15).

5. Dispositif de commande selon une des revendications 1 à 4, caractérisé en ce que ce dispositif de commande est utilisé pour le réglage du début de refoulement d'au moins un élément (29) de pompe d'injection de combustible d'un moteur à combustion interne.

6. Dispositif de commande selon une des revendications 1 à 5, caractérisé en ce que ce dispositif est utilisé pour modifier les temps de commande des soupapes d'échange gazeux d'un moteur à combustion interne.
